# DEMANDE DE BREVET EUROPEEN

(11) **EP 0 338 977 A1**
(43) Date de publication de la demande: **25.10.1989**
(21) Numéro de dépôt: 89810222.3
(22) Date de dépôt: 21.03.1989
(51) Int. Cl.: A44B 11/22

(54) **Bracelet de montre**

(30) Priorité: 18.04.1988 CH 1417/88
(71) Demandeur: Roventa-Henex SA, CH-2501 Bienne (CH)
(72) Inventeur: Burgener, Eddy, CH-2740 Moutier (CH); Burgener, François, CH-2072 St. Blaise (CH)
(74) Mandataire: Steiner, Martin

(57) **Abrégé**

Le bracelet est formé de deux brins (1,2) porteurs d'une pluralité de trous (6) sur leur ligne médiane. Une boucle (4) porteuse d'un bouton (5) destiné à être introduit dans les trous peut être déplacée sur le brin intérieur (2) du bracelet de manière à être positionnée à l'opposé de la montre. A l'état fermé du bracelet, le bouton (5) traverse les deux brins (1,2) par les trous de ceux-ci et maintient ces brins assemblés l'un à l'autre.

## Description

La présente invention concerne un bracelet de montre réglable selon la dimension du poignet. L'invention se propose de réaliser un bracelet dans lequel une boucle mobile peut toujours être positionnée pour se trouver sur le poignet à l'opposé de la montre.

L'invention va être décrite plus en détail ci-après. à l'aide d'un exemple d'exécution illustré dans le dessin.
La figure 1 est une vue latérale du bracelet monté à la montre,
La figure 2 est une vue agrandie en perspective de la boucle montrant comment celle-ci permet la liaison des brins du bracelet, et
La figure 3 montre une seconde forme d'exécution de la boucle.

La figure 1 montre le bracelet comprenant un brin extérieur 1 et un brin intérieur 2 monté à la montre 3. A l'opposé de celle-ci, à l'endroit de la superposition des brins, se trouve une boucle 4 avec un bouton 5. Les brins 1 et 2 comportent des séries de trous 6 sur leur ligne médiane. La figure 2 montre que le bouton 5, engagé dans les trous 6, traverse les deux brins du bracelet afin de les assembler l'un à l'autre. Il est visible que la boucle peut être déplacée facilement sur le brin intérieur 2 du bracelet. Grace à cette possibilité de déplacement de la boucle, celle-ci peut toujours être positionnée à l'opposé de la montre. Ensuite, pour fermer le bracelet, le brin extérieur 1 est engagé dans la boucle comme indiqué en figure 2 et il est fixé au bouton 5 par un de ses trous 6. La figure 3 montre que le bouton 5 comporte deux saignées 7 prévues respectivement pour retenir les brins intérieur et extérieur du bracelet sur ce bouton. Lorsque le brin extérieur 1 est engagé dans la boucle comme indiqué en figure 2, il suffit de le pincer entre deux doigts et de l'introduire dans le dégagement 8 prévu sous chacune des deux proéminences 9 de la boucle comme indiqué en figure 3. Ces dernières empêchent le brin extérieur 1 de se détacher de manière intempestive de la boucle et maintiennent le bracelet fermement en place sur le poignet du porteur.

## Revendications

1. Bracelet de montre à deux brins réglable selon le poignet du porteur, caractérisé en ce qu'il comporte des moyens (4) d'assemblage des brins (1,2) qui, à l'état fermé du bracelet se trouvent à l'opposé de la montre (3) sur le poignet du porteur.

2. Bracelet selon la revendication 1, caractérisé en ce que lesdits moyens sont une boucle (4) munie d'un bouton (5) et en ce que lesdits brins (1,2) comprennent une pluralité de trous (6) sur leur ligne médiane lesdits trous permettant le déplacement de la boucle le long du brin intérieur (2) du bracelet afin de positionner la boucle à l'opposé de la montre, et en ce que le bouton (5) traverse les deux brins (1,2) dans les trous (6) de ceux-ci pour les assembler l'un à l'autre.

3. Bracelet selon l'une des revendications 1 ou 2, caractérisé en ce que la boucle (4) comporte deux proéminences (9) délimitant entre elles et à leur partie inférieure un dégagement (8) maintenant le brin extérieur (1) fermement en place à l'état fermé du bracelet.

4. Bracelet selon l'une des revendications 1 à 3, caractérisé en ce que le bouton (5) comporte deux saignées (7) pour tenir en place les brins du bracelet à l'état fermé de celui-ci.
